# FASCICULE DE BREVET EUROPEEN

(11) **EP 1 509 286 B1**
(45) Date de publication et mention de la délivrance du brevet: **14.12.2005**
(21) Numéro de dépôt: 03755199.1
(22) Date de dépôt: 23.05.2003
(51) Int. Cl.: A63B 61/04

(54) **DISPOSITIF POUR LE REGLAGE DE LA HAUTEUR D'UN FILET DE TENNIS**
VORRICHTUNG ZUM EINSTELLEN DER HÖHE EINES TENNISNETZES
DEVICE FOR ADJUSTING THE HEIGHT OF A TENNIS NET

(30) Priorité: 24.05.2002 FR 0206401
(43) Date de publication de la demande: 02.03.2005
(73) Titulaire: Barbier, Pierre-Marie, 66200 Alenya (FR)
(72) Inventeur: Barbier, Pierre-Marie, 66200 Alenya (FR)
(74) Mandataire: Gosse, Michel
(86) Numéro de dépôt international: PCT/FR2003/001577
(87) Numéro de publication internationale: WO 2003/099391

(56) Documents cités:
- DE-U- 29 703 884
- US-A- 4 638 998
- US-A- 5 320 344

## Description

L'invention concerne un dispositif pour le réglage de la hauteur d'un filet de court de tennis destiné à adapter un filet, initialement réglé en hauteur pour un jeu double, en un filet réglé en hauteur pour un jeu simple et ce, sans avoir à intervenir sur le réglage initial. Ledit filet est soutenu par des poteaux d'extrémités et ledit dispositif de réglage est constitué de deux piquets de rehaussement du câble, porteur dudit filet, à la hauteur réglementaire en jeu simple et d'un moyen adapté pour maintenir chaque piquet dans la position verticale et à la distance réglementaire de la ligne de simple.

Les dimensions d'un court de tennis, la position, la largeur et la hauteur du filet sont régies par des règles très strictes en jeu double comme en jeu simple. Les principales dispositions réglementaires sont :
- Le court est un terrain rectangulaire de 23,77 m de long sur 8,23 m de large. Il est divisé au milieu par un filet suspendu à une corde ou à un câble métallique, d'un diamètre maximum de 0,8 cm, dont les extrémités sont fixées à, ou passent sur la partie supérieure de, deux poteaux de section carrée de 15 cm de côté maximum, ou circulaire de 15 cm de diamètre maximum. Ces poteaux ne doivent pas dépasser le haut de la corde, ou du câble, de plus de 2,5 cm, leur centre doit être situé à l'extérieur du court, à 0,914 m des lignes de côté, et leur hauteur doit être telle que le haut de la corde ou du câble métallique soit à 1,07 m du sol.
- Quand un court est utilisé en simple avec un filet de double; le filet doit être maintenu à une hauteur de 1,07 m au moyen de piquets de simple de section carrée de 7,5 cm de côté au maximum, ou circulaire de 7,5 cm de diamètre au maximum. Leur centre doit être situé à 0,914 m en dehors des lignes de simple de chaque côté du court.

Dans la pratique courante, pour permettre le passage de double en simple, un traçage au sol, donnant la position exacte de la base du piquet, est effectué sur chaque court. Ensuite les deux piquets sont positionnés, verticaux, sur lesdits emplacements.
Une telle pratique présente les inconvénients liés, d'une part, à la mise en place desdits piquets (aucun lien mécanique avec les poteaux) et, d'autre part, au tracé qui, au départ, peut présenter une imprécision de mesure liée à l'épaisseur même de celui-ci et, dans le temps, peut présenter une imprécision de positionnement liée à son effacement progressif.

Des solutions pour remédier à ces inconvénients sont décrites dans les brevets US-4638998 et FR-2825031 qui mettent en oeuvre des dispositifs articulés reliés aux poteaux par des bras rigides passant à même le sol.
Malheureusement, de tels dispositifs présentent les inconvénients liés, d'une part, à la complexité des conceptions (coût élevé, fragilité en milieu atmosphérique, encombrement ne facilitant pas leur position repliée contre les poteaux) et, d'autre part, au fait que les éléments rigides de liaison placés à même le sol sont contraires aux règles de sécurité.

Le dispositif selon l'invention a été conçu pour remédier à ces divers inconvénients, ainsi qu'à ceux liés au manque de stabilité et de verticalité desdits piquets.
Elle concerne à cet effet un dispositif qui se caractérise essentiellement en ce que le moyen de liaison de chaque piquet au poteau auquel il est rattaché, est constitué de deux câbles, flexibles, fixés, par l'une de leurs extrémités, au poteau correspondant, en deux points distincts, et, par l'autre de leurs extrémités, au piquet correspondant, en deux points distincts, et en ce que la longueur desdits câbles et la position de leurs points de fixation sont adaptées pour garantir, d'une part, le bon positionnement du piquet et, d'autre part, sa verticalité.
Elle concerne également la fonction additionnelle donnée auxdits câbles qui se caractérise par leur rôle de support à au moins un panneau publicitaire.
La liaison entre ledit panneau et lesdits câbles est assurée par des moyens d'attache appropriés.

Les caractéristiques et les avantages de l'invention vont apparaître plus clairement à la lecture de la description détaillée qui suit d'au moins un mode de réalisation préféré de celle-ci donné à titre d'exemple non-limitatif et représenté aux dessins annexés.
Sur ces dessins :
- la figure 1 est une vue de face du dispositif selon l'invention, piquet en position déployée, et de la partie concernée du filet et du poteau concerné ;
- la figure 2 est une vue de face dudit dispositif, piquet en position repliée, et de la partie concernée du filet et du poteau concerné.

Le dispositif représenté aux figures, destiné au réglage de la hauteur d'un filet de court de tennis, est conçu pour adapter un filet (11), initialement réglé en hauteur pour un jeu double, en un filet réglé en hauteur pour un jeu simple ; ledit filet étant soutenu par des poteaux d'extrémités (1) et ledit dispositif de réglage étant constitué de deux piquets (2) de rehaussement du câble (3), porteur dudit filet, à la hauteur réglementaire en jeu simple et d'un moyen de liaison (4,5) adapté pour maintenir chaque piquet dans la position verticale et à la distance réglementaire de la ligne de simple.
Selon les caractéristiques basiques de l'invention, le moyen de liaison de chaque piquet (2) au poteau (1) auquel il est rattaché, est constitué de deux câbles (4) et (5), flexibles, fixés, par l'une de leurs extrémités, au poteau (1), en deux points distincts (A) et (B), et, par l'autre de leurs extrémités, au piquet (2), en deux points distincts (C) et (D), et dont la longueur desdits câbles et la position de leurs points de fixation sont adaptées pour garantir, d'une part, le positionnement du piquet (2) à la distance réglementaire de la ligne de simple et, d'autre part, sa verticalité.
Selon une caractéristique additionnelle de l'invention, les câbles (4) et (5) sont adaptés pour servir de support à au moins un panneau publicitaire (12).
La liaison entre un panneau (12) et les câbles (4) et (5) est assurée par des moyens d'attache (13), par exemple du type auto agrippant ou par clips.
Selon des variantes de réalisation de l'invention :
- les câbles (4) et (5) sont positionnés croisés ; ils peuvent dans ce cas comporter un point central de maintien (E) ;
- les câbles (4) et (5) sont positionnés parallèles entre eux ;
- chaque piquet (2) comporte, en partie haute, une rainure de guidage (6) du câble (3) ;
- chaque piquet (2) comporte, en partie basse, une embase (7) d'appui sur le court (8) ;
- le dispositif comporte au moins un moyen (9) adapté pour maintenir chaque piquet (2), dans sa position repliée, contre le poteau (1) auquel il est rattaché ;
- chaque poteau (1) comporte une cavité adaptée pour contenir le piquet (2) qui lui est associé, dans sa position repliée.
Le câble (3) est généralement relié à un enrouleur-tendeur (10).

Bien entendu, l'invention n'est pas limitée aux modes de réalisation décrits et représentés pour lesquels on pourra prévoir d'autres variantes, en particulier dans :
- le type de câble utilisé à la condition de remplir les critères de longueur réglementaire et de verticalité imposés aux piquets ainsi que le type de moyens de fixation des câbles aux poteaux et aux piquets correspondants ;
- la nature, les dimensions et le positionnement du ou des panneaux publicitaires ainsi que le type de moyens de fixation desdits panneaux aux câbles supports.

## Revendications

1. Dispositif pour le réglage de la hauteur d'un filet de court de tennis destiné à adapter un filet (11), initialement réglé en hauteur pour un jeu double, en un filet réglé en hauteur pour un jeu simple ; ledit filet étant soutenu par des poteaux d'extrémités (1) et ledit dispositif de réglage étant constitué de deux piquets (2) de rehaussement du câble (3), porteur dudit filet, à la hauteur réglementaire en jeu simple et d'un moyen de liaison (4,5) adapté pour maintenir chaque piquet (2) dans la position verticale et à la distance réglementaire de la ligne de simple ;
**caractérisé en ce que** le moyen de liaison de chaque piquet (2) au poteau (1) auquel il est rattaché, est constitué de deux câbles (4) et (5), flexibles, fixés, par l'une de leurs extrémités, au poteau (1), en deux points distincts (A) et (B), et, par l'autre de leurs extrémités, au piquet (2), en deux points distincts (C) et (D), et **en ce que** la longueur desdits câbles et la position de leurs points de fixation sont adaptées pour garantir, d'une part, le positionnement du piquet (2) à la distance réglementaire de la ligne de simple et, d'autre part, sa verticalité.

2. Dispositif, selon la revendication 1, **caractérisé en ce que** les câbles (4) et (5) sont adaptés pour servir de support à au moins un panneau publicitaire (12).

3. Dispositif, selon la revendication 2, **caractérisé en ce que** la liaison entre un panneau (12) et les câbles (4) et (5) est assurée par des moyens d'attache (13).

4. Dispositif, selon l'une quelconque des revendications 1 à 3, **caractérisé en ce que** les câbles (4) et (5) sont positionnés croisés.

5. Dispositif, selon l'une quelconque des revendications 1 à 3, **caractérisé en ce que** les câbles (4) et (5) sont positionnés parallèles entre eux.

6. Dispositif, selon la revendication 1, **caractérisé en ce que** chaque piquet (2) comporte, en partie haute, une rainure de guidage (6) du câble (3).

7. Dispositif, selon la revendication 1. **caractérisé en ce que** chaque piquet (2) comporte, en partie basse, une embase (7) d'appui sur le court (8).

8. Dispositif, selon la revendication 1, **caractérisé en ce qu'**il comporte au moins un moyen (9) adapté pour maintenir chaque piquet (2), dans sa position repliée, contre le poteau (1) auquel il est rattaché.

9. Dispositif, selon la revendication 1, **caractérisé en ce que** chaque poteau (1) comporte une cavité adaptée pour contenir le piquet (2) qui lui est associé, dans sa position repliée.

## Patentansprüche

1. Vorrichtung zur Regulierung der Höhe des Netzes eines Tennisplatzes, die zur Anpassung eines zunächst auf die Höhe für ein Doppelspiel eingestellten Netzes (11) auf die Netzhöhe für ein Einzelspiel bestimmt ist; wobei das Netz durch zwei Endpfosten (1) abgestützt ist und die Reguliervorrichtung aus zwei Pflöcken (2) zum Anheben des das Netz tragenden Kabels (3) auf die für ein Einzelspiel vorgeschriebene Höhe und aus einem Verbindungsmittel (4,5) besteht, mit dessen Hilfe jeder Pflock (2) in senkrechter Lage und in dem für die Einzellinie vorgeschriebenen Abstand gehalten werden kann;
**dadurch gekennzeichnet, dass** das Verbindungsmittel jedes Pflocks (2) am Pfosten (1), an dem er befestigt ist, aus zwei biegsamen Kabeln (4) und (5) besteht, die mit einem Ende an zwei verschiedenen Punkten (A) und (B) am Pfosten (1) und mit dem anderen Ende an zwei verschiedenen Punkten (C) und (D) am Pflock (2) befestigt sind, und dass die Länge der Kabel und die Lage ihrer Befestigungspunkte so bemessen sind, dass einerseits die Positionierung des Pflocks (2) im vorgeschriebenen Abstand von der Einzellinie und andererseits dessen Vertikalität garantiert sind.

2. Vorrichtung nach Anspruch 1, **dadurch gekennzeichnet, dass** die Kabel (4) und (5) so bemessen sind, dass sie als Träger für mindestens ein Werbeschild (12) dienen können.

3. Vorrichtung nach Anspruch 2, **dadurch gekennzeichnet, dass** die Verbindung zwischen einem Schild (12) und den Kabeln (4) und (5) durch Befestigungsmittel (13) sichergestellt ist.

4. Vorrichtung nach einem der Ansprüche 1 bis 3, **dadurch gekennzeichnet, dass** die Kabel (4) und (5) kreuzweise angeordnet sind.

5. Vorrichtung nach einem der Ansprüche 1 bis 3, **dadurch gekennzeichnet, dass** die Kabel (4) und (5) parallel zueinander angeordnet sind.

6. Vorrichtung nach Anspruch 1, **dadurch gekennzeichnet, dass** jeder Pflock (2) am oberen Teil eine Führungsnut (6) für das Kabel (3) aufweist.

7. Vorrichtung nach Anspruch 1, **dadurch gekennzeichnet, dass** jeder Pflock (2) am unteren Teil eine Bodenplatte (7) zum Abstützen auf dem Platzboden (8) aufweist.

8. Vorrichtung nach Anspruch 1, **dadurch gekennzeichnet, dass** sie mindestens ein Mittel (9) aufweist, mit dessen Hilfe jeder Pflock (2) in auf den Pfosten (1), an dem er befestigt ist, zurückgeklappter Lage gehalten werden kann.

9. Vorrichtung nach Anspruch 1, **dadurch gekennzeichnet, dass** jeder Pfosten (1) einen Hohlraum aufweist, in dem der damit in Verbindung stehende Pflock (2) in der zurückgeklappten Lage aufgenommen werden kann.

## Claims

1. A device for regulating the height of a tennis court net designed to adapt a net (11), initially adjusted in height for a doubles match, into a net adjusted in height for a singles match; the aforementioned net being supported by end posts (1) and the aforementioned adjustment device being composed of two stakes (2) for raising of the cable (3), supporter of the aforementioned net, to the singles match regulation height and connection means (4,5) adapted to maintain each stake (2) in the vertical position and at the regulation distance from the singles fine;
**characterized in that** the connection means of each stake (2) to the post (1) to which it is attached, is composed of two flexible cables (4) and (5), fixed, by one of their ends, to the post (1), at two distinct points (A) and (B), and, by the other of their ends, to the stake (2), at two distinct points (C) and (D), and **in that** the length of the aforementioned cables and the position of their fixation points are adapted to guarantee, on the one hand, the positioning of the stake (2) at the regulation distance from the singles line and, on the other hand, its verticality.

2. The device, according to claim 1, **characterized in that** the cables (4) and (5) are adapted to serve as support to at least one advertising sign (12).

3. The device, according to claim 2, **characterized in that** the connection between a sign (12) and the cables (4) and (5) is assured by attachment means.

4. The device, according to any of claims 1 to 3, **characterized in that** the cables (4) and (5) are cross-positioned.

5. The device, according to claims any of claims 1 to 3, **characterized in that** the cables are parallely positioned between themselves.

6. The device, according to claim 1, **characterized in that** each stake (2) includes, in an upper part, a guiding slot (6) of the cable (3).

7. The device, according to claim 1, **characterized in that** each stake (2) includes, in a lower part, a base (7) of support on the court (8).

8. The device, according to claim 1, **characterized in that** it includes at least one means (9) adapted to maintain each stake (2), in its folded position, against the post (1) to which it is attached.

9. The device, according to claim 1, **characterized in that** each post (1) includes a cavity adapted to contain the stake (2) that is associated with it, in its folded position.
